# EUROPÄISCHE PATENTSCHRIFT

(11) **EP 2 704 898 B1**
(45) Veröffentlichungstag und Bekanntmachung des Hinweises auf die Patenterteilung: **13.11.2019**
(21) Anmeldenummer: 12722088.7
(22) Anmeldetag: 24.04.2012
(51) Int. Cl.: B31F 1/08, B31B 50/25

(54) **EINRICHTUNG ZUM RILLEN VON WELLPAPPE ODER KARTON**
DEVICE FOR CREASING CARDBOARD MATERIAL
DISPOSITIF POUR RAINURER DU CARTON

(30) Priorität: 06.05.2011 DE 202011050052 U; 02.09.2011 DE 202011051195 U; 09.09.2011 DE 202011051257 U
(43) Veröffentlichungstag der Anmeldung: 12.03.2014
(73) Patentinhaber: Vossen, Franz, 78333 Stockach-Wahlwies (DE)
(72) Erfinder: Vossen, Franz, 78333 Stockach-Wahlwies (DE)
(74) Vertreter: Patentanwälte Behrmann Wagner PartG mbB
(86) Internationale Anmeldenummer: PCT/EP2012/057468
(87) Internationale Veröffentlichungsnummer: WO 2012/152576

(56) Entgegenhaltungen:
- WO-A1-02/47888
- US-A- 3 735 674
- US-A- 4 289 492
- US-A- 5 133 460
- US-A- 5 221 249
- US-A- 6 071 225

## Beschreibung

### Stand der Technik:

Die Erfindung betrifft eine Einrichtung zum Rillen von Wellpappe oder Karton. Hierzu wird als Stand der Technik zunächst auf die beigefügten Fig. 20 bis 22 verwiesen, bei denen ein aus einem Werkzeugoberteil 101 und einem Werkzeugunterteil 102 bestehendes Werkzeug 100 dargestellt ist, mit dessen Hilfe eine im Ausführungsbeispiel 3-lagige Wellpappe 1 mit einer Rillung 5 versehen wird. Das Werkzeug 100 dient dabei üblicherweise auch zum Stanzen von Zuschnitten der Wellpappe 1, und weist hierzu in seinem üblicherweise aus hartem Holz bestehenden Werkzeugoberteil 101 eine Aufnahme 103 zur Aufnahme einer senkrecht zur Zeichenebene der Fig. 20 und 21 verlaufenden Rilllinie 105 auf. Die Rilllinie 105 ist auf der der Wellpappe 1 zugewandten Seite mit einer Rundung 106 versehen.

Die Wellpappe 1 besteht aus einer Außenlage 2, einer Innenlage 3, und einer zwischen der Außenlage 2 und der Innenlage 3 angeordneten, gewellten Zwischenlage 4. Die Wellpappe 1 kann jedoch auch aus mehr als drei Lagen bestehen. Insbesondere kann es vorgesehen sein, dass die Außenlage 2 der üblicherweise als Verpackung dienenden Wellpappe 1 als bedruckte Außenlage 2 ausgebildet ist, d. h. insbesondere ein farbiges Druckbild oder ähnliches aufweist.

Das Werkzeugoberteil 101 und das Werkzeugunterteil 102 sind in Richtung des Doppelpfeils 107 mittels eines nicht dargestellten Antriebs zueinander bewegbar angeordnet. Bei der in der Fig. 20 dargestellten ersten Ausführungsform gemäß dem Stand der Technik liegt die Wellpappe 1 mit ihrer Außenlage 3 flächig auf der Oberseite des Werkzeugunterteils 102 auf, so dass beim Niederfahren des Werkzeugoberteils 101 die Rilllinie 105 die Innenlage 3 und die Zwischenlage 4 im Bereich der Rillung 5 verquetscht und dadurch die Rillung 5 ausbildet. Nachteilig dabei ist, dass beim Biegen der Wellpappe 1 im Bereich der Rillung 5, wie dies anhand der Fig. 22 durch die Pfeile 108 dargestellt ist, die beiden neben der Rillung 5 angeordneten, mit der Innenlage 3 verbundenen Wellenbereiche 7 und 8 aneinanderstoßen und dabei im Bereich der Kante 9 eine (Zug-) Spannung im Bereich der Außenanlage 2 hervorrufen, die dazu führt, dass die Außenlage 2 einreißt. Dieses Reißen der Außenlage 2 ist insbesondere bei den angesprochenen, bedruckten Außenlagen 2 qualitativ sehr nachteilig, da das Reißen optisch sehr leicht erkennbar ist und gegebenenfalls auf eine beschädigte Verpackung geschlossen wird.

Um das Einreißen der Außenlage 2 der Wellpappe 1 zu reduzieren oder ggf. sogar zu vermeiden ist es darüber hinaus bekannt, gemäß der Fig. 21 ein zusätzliches Werkzeug in Form einer so genannten Rillnut 109 zu verwenden, die fluchtend zur Rilllinie 105 angeordnet ist, und die beim Ausbilden der Rillung 5 ein Eintauchen zumindest der Außenlage 2 in die Rillnut 109 ermöglicht. Kritisch hierbei sind insbesondere die positionsgenaue Ausrichtung der streifen- bzw. linienförmigen Rillnut 109 zu der Rilllinie 105, sowie der relativ hohe Montage- bzw. Demontageaufwand für die Rillnut 109, wenn das Werkzeug 100 für einen anderen Einsatzzweck umgerüstet werden soll.

Aus der US 3 735 674 A ist eine Einrichtung zum Rillen von Wellpappe oder Karton mit den Merkmalen des Oberbegriffs des Anspruchs 1 bekannt. Die bekannte Einrichtung zeichnet sich durch einen Formkörper aus, der auf der der Wellpappe oder dem Karton zugewandten Seite wenigstens zwei zueinander parallel angeordnete Formgeber aufweist. Durch diese Ausbildung des Formkörpers wird insbesondere erzielt, dass beim Biegen der Wellpappe bzw. des Kartons die Spannung im Bereich der äußeren Schicht der Wellpappe bzw. des Kartons deutlich herabgesetzt wird, so dass die Gefahr des Reißens der Außenseite der Wellpappe bzw. des Kartons nicht mehr besteht.

### Offenbarung der Erfindung

Ausgehend von dem dargestellten Stand der Technik liegt der Erfindung die Aufgabe zugrunde, eine Einrichtung zum Rillen von Wellpappe oder Karton nach dem Oberbegriff des Anspruchs 1 derart weiterzubilden, dass ein nochmals verbessertes Funktionsverhalten erzielt. Dies wird dadurch ermöglicht, dass sich der horizontale Abstand zwischen den beiden Formgebern beim Ausbilden der Rillungen zueinander verringert.

Konkret schlägt es die Lehre des Anspruchs 1 vor, dass der Formkörper hierzu aus hartem Kunststoff, insbesondere aus Polyamid, ausgebildet ist, dass die Formgeber dazu ausgebildet sind, dass beim Ausbilden der Rillungen sich deren Abstand in horizontaler Richtung verringert, dass auf den einander abgewandten Seiten der Formgeber der Formkörper Flächenabschnitte zur Fixierung der Wellpappe oder des Kartons angeordnet sind, die gegenüber der Horizontalen um einen Winkel geneigt sind, wobei entweder ein Trägerelement oder der Formkörper im einem Bereich zwischen den Formgebern oder in der Zone zwischen dem Trägerelement und dem Formgeber einen Freiraum ausbilden, sodass bei einer elastischen Verformung des Formgebers dessen Oberseite teilweise in den Freiraum gelangt, oder wobei der Formkörper ein Mittelteil aufweist, das an seinen gegenüberliegenden Seiten in Randbereiche übergeht, dass das Mittelteil eine gerundet ausgebildete Erhebung aufweist, dass im Bereich des Mittelteils zwischen den Formgebern der Formkörper eine in etwa konstante Dicke aufweist, und dass zwischen der Erhebung und dem Werkzeugoberteil ein Freiraum ausgebildet ist, in den sich das Mittelteil beim Ausbilden der Rillungen elastisch verformen kann, oder wobei der Formkörper ebene Unterflächen aufweist, an die sich die Flächenabschnitte anschließen, und dass der Formkörper auf der dem Werkzeugoberteil abgewandten Seite eine Ausbuchtung zwischen den beiden Formgebern zur Aufnahme der Wellpappe oder des Kartons aufweist.

Vorteilhafte Weiterbildungen der erfindungsgemäßen Einrichtung zum Rillen von Wellpappe oder Karton sind in den Unteransprüchen angegeben. In den Rahmen der Erfindung fallen sämtliche Kombinationen aus zumindest zwei von in den Ansprüchen, der Beschreibung und/oder den Figuren offenbarten Merkmalen.

Besonders bevorzugt ist eine Ausbildung der Formgeber, bei der diese auf der der Wellpappe oder dem Karton zugewandten Seite mit einer Rundung ausgestattet sind. Dadurch wird eine Beschädigung der Innenseite der Wellpappe bzw. des Kartons sicher vermieden.

Alternativ hierzu kann es in einer konstruktiven Ausgestaltung des Formkörpers vorgesehen sein, dass der Formkörper als einstückiges Bauelement ausgebildet ist und Befestigungsabschnitte aufweist, die in Aufnahmen des Werkzeugoberteils eingreifen und dort insbesondere durch Klemmschluss gehalten sind. Unter den Aufnahmen werden hierbei insbesondere diejenigen Aufnahmen verstanden, die beispielsweise auch zur Befestigung der angesprochenen Rillline dienen können. Weiterhin wird durch den Klemmschluss eine relativ einfache Montage des Formkörpers ohne zusätzliche Befestigungselemente ermöglicht.

Oftmals werden von einem Anwender verschiedene Rillungen gewünscht. Um hierzu nicht für jede Rillung ein vollständig eigenständiges Werkzeug benützen zu müssen, ist es in einer weiteren Ausgestaltung der Erfindung vorgesehen, dass der Formkörper als Formatteil ausgebildet und in einem Trägerelement angeordnet ist, und dass das Trägerelement Befestigungsabschnitte aufweist, die in Aufnahmen des Werkzeugoberteils eingreifen und dort insbesondere durch Klemmschluss gehalten sind. Die Idee besteht somit darin, stets ein uns dasselbe Trägerelement zu verwenden, und dieses mit unterschiedlichen Formkörpern für unterschiedliche Rillungen auszustatten.

Weitere Vorteile, Merkmale und Einzelheiten der Erfindung ergeben sich aus der nachfolgenden Beschreibung bevorzugter Ausführungsbeispiele sowie anhand der Zeichnung.

Diese zeigt in:
Fig.1 einen Querschnitt durch eine nicht von der Erfindung umfasste Einrichtung zum Rillen von Wellpappe oder Karton,
Fig. 2 eine gegenüber der Einrichtung gemäß Fig. 1 abgewandelte, ebenfalls nicht von der Erfindung umfasste Ausführungsform, bei der eine am Werkzeugoberteil angeordnete Rilllinie zur Aufnahme bzw. zur Befestigung eines erfindungsgemäßen Formkörpers dient, ebenfalls im Querschnitt,
Fig. 3 eine erste Ausführungsform der Erfindung, bei der ein Formkörper als Formatsteil ausgebildet und in einem Trägerelement angeordnet ist, im Querschnitt,
Fig. 4 das Trägerelement gemäß Fig. 3 in Einzeldarstellung im Querschnitt,
Fig. 5 das Trägerelement gemäß Fig. 4 in Seitenansicht,
Fig. 6 einen Querschnitt durch eine weitere, abgewandelte Ausführungsform der Erfindung,
Fig. 7 einen Schnitt durch eine zweifach umgebogene Wellpappe, die mittels eines erfindungsgemäßen Formkörpers gerillt wurde,
Fig. 8 und Fig. 9 einen abgewandelten, nicht von der Erfindung umfassten Formkörper im Querschnitt sowie in Unteransicht,
Fig. 10 und Fig. 11 Querschnitte durch gegenüber der Fig. 8 abgewandelte, erfindungsgemäße Formkörper,
Fig. 12 und Fig. 13 Querschnitte durch nicht von der Erfindung umfasste Formkörper, die jeweils drei Formgeber zur Ausbildung der Rillungen aufweisen,
Fig. 14 eine Unteransicht auf einen Formkörper gemäß der Fig. 12 oder der Fig. 13,
Fig. 15 einen Querschnitt durch einen nicht von der Erfindung umfassten Formkörper, der aus zwei unterschiedlich harten Teilen hergestellt ist,
Fig. 16 eine gegenüber der Fig. 15 im Querschnitt modifizierten, ebenfalls von der Erfindung nicht umfasste Formkörper beim Einsatz in einem Stanzwerkzeug,
Fig. 17 bis Fig. 19 jeweils Formkörper mit unterschiedlichem Querschnitt zur Verdeutlichung unterschiedlicher Befestigungsmöglichkeiten an einem Werkzeug in perspektivischer Ansicht,
Fig. 20 und 21 jeweils Längsschnitte durch Einrichtungen zum Rillen von Wellpappe gemäß dem Stand der Technik und
Fig. 22 einen Schnitt durch eine mittels einer Einrichtung gemäß dem Stand der Technik gerillte Wellpappe beim Umbiegen.

Gleiche Bauteile bzw. Bauteile mit gleicher Funktion sind in den Figuren mit den gleichen Bezugsziffern versehen.

In den Fig. 1 und 2 ist eine nicht von der Erfindung umfasste Einrichtung 10, 10a zum Rillen von Wellpappe 1 (oder eines nicht dargestellten Kartons) dargestellt. Die Einrichtung 10 wird bevorzugt in einer ein Werkzeug 100 aufweisenden Stanzeinrichtung, bestehend zumindest aus einem insbesondere aus hartem Holz hergestellten Werkzeugoberteil 101 und einem Werkzeugunterteil 102, eingesetzt. Das Werkzeugoberteil 101 und das Werkzeugunterteil 102 sind in Richtung des Doppelpfeils 107 mittels einer nicht dargestellten Antriebs zueinander beweglich angeordnet. In dem Werkzeugoberteil 101 ist eine Aufnahme in Form eines Längsschlitzes 11 ausgebildet, der in bekannter Art und Weise durch eine Laserstrahlbearbeitungseinrichtung erzeugt worden ist. Zwischen dem Werkzeugoberteil 101 und dem Werkzeugunterteil 102 ist die Einrichtung 10 angeordnet.

Die Einrichtung 10 umfasst einen streifenförmigen bzw. langgestreckt ausgebildeten Formkörper 12, der im Querschnitt ein in etwa rechteckförmiges Mittelteil 13 aufweist. Von dem Mittelteil 13 erstreckt sich auf dem Werkzeugoberteil 101 zugewandten Seite entsprechend der Anordnung des Längsschlitzes 11 ein streifenförmiger Steg 14, der einstückig an dem Formkörper 12 angeformt ist, und der den Formkörper 12 durch Klemmschluss mit dem Werkzeugoberteil 101 verbindet. Der Formkörper 12 ist besonders bevorzugt als Spritzgußteil ausgebildet.

Optional kann es vorgesehen sein, dass zwischen der mit Ausnahme im Bereich des Stegs 14 ebenen Oberseite des Formkörpers 12 und dem Werkzeugoberteil 101 ein Dämpfungselement 15, z. B. in Form einer Beschichtung oder eines separaten, mit dem Formkörper 12 verbundenen Bauteils, z. B. in Form einer Gummischicht, angeordnet ist. Der Formkörper 12, der wie bereits erwähnt einstückig ausgebildet ist, besteht bevorzugt aus einem harten Kunststoff, wie Polyamid (PA) oder ähnlichem.

Auf der dem Steg 14 gegenüberliegenden Unterseite des Mittelteils 13 erstrecken sich senkrecht zur Zeichenebene der Fig. 1 und 2 zwei linienartige Formgeber 16, 17, die bevorzugt symmetrisch zur Längsachse 18 des Formkörpers 12 angeordnet sind. Auf der dem ebenen Werkzeugunterteil 102 zugewandten Seite sind die Formgeber 16, 17 jeweils mit einer Rundung 19 ausgebildet. Alternativ zu einer Rundung 19 können die Formgeber 16, 17 jedoch auch eben ausgebildet sind. Zwischen den beiden Formgebern 16, 17 ist in Richtung des Stegs 14 eine Ausbuchtung 20 angeordnet, die in dem in den Fig. 1 und 2 dargestellten Ausführungsbeispiel einen Radius r aufweist. Auf der der Ausbuchtung 20 gegenüberliegenden Seite jedes Formgebers 16, 17 geht dieser in eine um einen Winkel α gegenüber der Horizontalen angeordneten, als schräge Fläche 21 ausgebildeten Bereich über. Die Formgeber 16, 17 ragen somit auf der der Wellpappe 1 zugewandten Seite als streifenförmige Erhebungen 22 von der Unterseite des Formkörpers 12 hervor.

Zum Ausbilden der Rillungen 24, 25 in der Wellpappe 1 mittels des Formkörpers 12 werden das Werkzeugoberteil 101 und das Werkzeugunterteil 102 in die in der Fig. 1 dargestellte Stellung gegeneinander bewegt, so dass die Formgeber 16, 17 des Formkörpers 12 beim Eintauchen in die Wellpappe 1 die Rillungen 24, 25 ausbilden. Wie man anhand der Fig. 1 erkennt, bildet die Ausbuchtung 20 zwischen den Formgebern 16, 17 dabei eine Aufnahme für die zwischen den Formgebern 16, 17 angeordneten Bereiche der Wellpappe 1 aus. Dabei liegt das Material der Wellpappe 1 gezielt kraftschlüssig an der Ausbuchtung 20 an und erhält dadurch eine gewölbte Form, die zur Ausbildung einer optimalen Sollknickstelle bzw. Sollknickline führt. Dadurch wird beim Knicken der Wellpappe 1 der Knickwiderstand stark reduziert, da der in die Ausbuchtung 20 verdrängte Bereich der Wellpappe 1 in die Höhe gegangen ist und dadurch der Widerstand beim Knicken so stark reduziert wird, dass ein Aufplatzen der Wellpappe 1 an ihrer Außenlage 2 verhindert wird. Ferner erkennt man, dass die Bereiche der Wellpappe 1, die sich auf der der Ausbuchtung 20 abgewandten Seite der Formgeber 16, 17 befinden, an den Flächen 21 anliegen. Die Wellpappe 1 liegt dabei an den als formgebenden Elementen für die Wellpappe 1 wirkenden Flächen 21 kraftschlüssig an.

Bei einer mittels der Einrichtung 10, 10a bearbeiteten Wellpappe 1 sind die Rillungen 24, 25 entsprechend des Abstandes der Formgeber 16, 17, deren Form und Abstand der jeweiligen Wellpappe 1 (bzw. des Kartons) angepasst sind, in einem relativ großen Abstand zueinander angeordnet. Dadurch ist es entsprechend der Fig. 7 möglich, beim Umkanten bzw. Umfalten der Wellpappe 1 im Bereich der Rillungen 24, 25 die beiden Teilbereiche 27, 28 der Wellpappe 1 vollflächig gegeneinander zu legen, wobei aufgrund der beiden relativ weit zueinander beabstandeten Rillungen 24, 25 sowie der oben beschriebenen Zusammenhänge im Bereich der Außenlage 2 der Wellpappe 1 die Spannungen in der Wellpappe 1 derart gering sind, dass die Außenlage 2, auch bei einer bedruckten Außenlage 2, nicht zum Reißen neigt.

Die in der Fig. 2 dargestellte Einrichtung 10a unterscheidet sich von der Einrichtung 10 gemäß der Fig. 1 durch einen Formkörper 12a, der zur Befestigung des Formkörpers 12a an dem Werkzeugoberteil 101 an der dem Werkzeugoberteil 101 zugewandten Oberseite wenigstens eine Aufnahme 29 aufweist. Die Aufnahme 29 ist dabei als Längsschlitz 30 ausgebildet, so dass der Formkörper 12a auf ein bereits in dem Werkzeugoberteil 101 befindliches Werkzeug, z.B. in Form einer Rilllinie 31, aufgesteckt werden kann und dort durch Klemmschluss gehalten ist.

In den Fig. 3 bis 5 ist eine erste Ausführungsform der Erfindung mit einer Einrichtung 10b dargestellt. Die Einrichtung 10b umfasst ein senkrecht zur Zeichenebene der Fig. 3 und 4 angeordnetes, langgestrecktes Trägerelement 35, das mittels zapfenförmiger Fortsätze 36 in als Durchgangslöcher (mit zum Beispiel einem Innendurchmesser zwischen 6mm und 8mm) ausgebildete Aufnahmen 104 des Werkzeugoberteils 101 eingesetzt werden kann. Die Querschnitte der in Längsrichtung des Trägerelements 35 vorzugsweise in gleich großen Abständen zueinander angeordneten Fortsätze 36 können dabei in Längsrichtung reduziert sein, um Toleranzen zwischen den Aufnahmen 104 und den Fortsätzen 36 auszugleichen.

Auf der den Fortsätzen 36 gegenüberliegenden Seite des Trägerelements 35 weist dieses eine langgestreckte Aufnahme 37 zur form- bzw. klemmschlüssigen Aufnahme eines Formkörpers 12b auf. Der Formkörper 12b ist hinsichtlich der Funktionalität seiner Formgeber 16, 17 sowie der Ausbuchtung 20 in Analogie zu den Einrichtungen 10a und 10b ausgebildet. Der Formkörper 12b weist im Ausführungsbeispiel eine ebene Oberseite 38 auf, so dass zwischen einem mit einer Einbuchtung 39 versehenen Bereich der Aufnahme 37 und der Oberseite 38 des Formkörpers 12b ein Freiraum 40 ausgebildet ist. Durch den Freiraum 40 kann sich beim Ausbilden der Rillungen 24, 25 der Formkörper 12b derart elastisch verformen, dass die in der Fig. 3 dargestellte ebene Oberseite 38 des Formkörpers 12b sich verformt und teilweise in den Freiraum 40 gelangt, wobei sich der Abstand zwischen den Formgebern 16, 17 verringert.

Durch die Ausbildung der Einrichtung 10b kann der Formkörper 12b, der üblicherweise während des Betriebs der Einrichtung 10b einen gewissen Materialverschleiß aufweist, einfach an dem Trägerelement 35 ausgetauscht werden, wobei das Trägerelement 35 am Werkzeugoberteil 101 verbleiben kann.

In der Fig. 6 ist eine weitere Ausführungsform der Erfindung mit einem Formkörper 12c als Bestandteil einer Einrichtung 10c dargestellt. Der einstückig ausgebildete Formkörper 12c weist dabei streifenförmige Randbereiche 42, 43 auf, die in entsprechende Aufnahmen 44, 45 (Löcher) des Werkzeugoberteils 101 hineinragen und den Formkörper 12c somit mit dem Werkzeugoberteil 101 verbinden. Die Aufnahmen 44, 45 sind beispielsweise beidseitig der in dem Werkzeugteil 101 ausgebildeten Aufnahmen 104 (Längsschlitz) zur Aufnahme eines nicht dargestellten Werkzeugs angeordnet. Der Formkörper 12c weist ein Mittelteil 46 auf, das an seinen gegenüberliegenden Seiten in die Randbereiche 42, 43 übergeht. Auf der dem Werkzeugoberteil 101 zugewandten Seite weist der Mittelteil 46 eine gerundet ausgebildete Erhebung 47 auf, die in etwa den Verlauf der Ausbuchtung 20 aufnimmt, so dass im Bereich des Mittelteils 46 zwischen den Formgebern 16, 17 eine in etwa konstante Dicke d des Formkörpers 12c vorhanden ist. Zwischen der Erhebung 47 und dem Werkzeugoberteil 101 ist ein Freiraum 48 ausgebildet. Beim Ausbilden der Rillungen 24, 25 kann sich das Mittelteil 46 elastisch in Richtung des Freiraums 48 verformen, wobei sich die beiden Formgeber 16, 17 in Analogie zu dem Ausführungsbeispiel gemäß der Fig. 3 aufeinander zu bewegen können, d. h. dass sich während des Rillvorgangs deren Abstand zueinander verringert.

In der Fig. 8 und Fig. 9 ist eine nicht von der Erfindung umfasste Einrichtung 10d dargestellt, dessen Formkörper 12d, der der Einfachheit halber ohne die Fortsätze 36 dargestellt ist, sich von dem Formkörper 12 gemäß der Fig. 1 im Wesentlichen durch eine Ausbuchtung 50 mit einem gegenüber der Ausbuchtung 20 verkleinertem Radius auszeichnet. Auch kann der horizontale Abstand der Formgeber 16d, 17d und deren Höhe unterschiedlich von den Formgebern 16, 17 des Formkörpers 12 sein.

Die Formkörper 12e und 12f der Einrichtungen 10e und 10f gemäß den Fig. 10 und 11, bei denen der Einfachheit halber ebenfalls auf eine Darstellung der Fortsätze 36 verzichtet wurde, weisen jeweils Formgeber 16e, 17e und 16f, 17f auf, die mit einem relativ kleinen Radius versehen sind, und die an den zueinander zugewandten Längsseiten von ebenen Unterflächen 51e, 52e und 52f, 52f angeordnet sind. Vorzugsweise sind die Unterflächen 51e, 52e und 52f, 52f jeweils um einen Winkel β von einigen Grad, beispielsweise zwischen 2° und 10° gegen die Horizontale geneigt angeordnet, sie können jedoch auch eben, das heißt mit einem Winkel β von Null Grad, angeordnet sein. Im Zusammenhang mit den ebenfalls geneigt angeordneten Flächen 21e, 21f und den Ausbuchtungen 20e, 20f ergibt sich dadurch beim Ausbilden der Rillungen 24, 25 ein Verhalten der Formgeber 16e, 17e und 16f, 17f, bei der sich diese in horizontaler Richtung etwas aufeinander zubewegen bzw. ihren Abstand zueinander verringern, wodurch insbesondere Spannungen im Bereich der Wellpappe 1 verringert werden. Die genaue geometrische Ausbildung der Formkörper 12e und 12f ist in Analogie zu allen bisher beschriebenen Formkörpern 12, 12a bis 12d insbesondere abhängig von der Dicke der Wellpappe 1 sowie ggf. von deren Lagenanzahl.

Die Formkörper 12g und 12h der nicht von der Erfindung umfassten Einrichtungen 10g und 10h gemäß den Fig. 12 und 13, bei denen der Einfachheit halber ebenfalls auf eine Darstellung der Fortsätze 36 verzichtet wurde, weisen jeweils Formgeber 16g, 17g und 16h, 17h auf, wie diese beispielsweise entsprechend der Fig. 10 und 11 ausgebildet sind. Im Unterschied hierzu ist jedoch zwischen den Formgebern 16g, 17g und 16h, 17h jeweils ein zusätzlicher Formgeber 53g, 53h vorgesehen, der im dargestellten Ausführungsbeispiel, wie insbesondere anhand der Fig. 14 ersichtlich ist, gezackt verläuft. Selbstverständlich liegt es jedoch auch im Rahmen der Erfindung die zusätzliche Formgeber 53g, 53h wellenförmig oder geradlinig auszubilden. Wesentlich ist auch, dass die Höhe des Formgebers 53g, 53h geringer ist als die der Formgeber 16g, 17g und 16h, 17h, so dass beim Ausbilden der Rillungen 24, 25 zunächst die Formgeber 16g, 17g und 16h, 17h in Kontakt mit der Wellpappe 1 gelangen. Durch die zusätzlichen Formgeber 53g, 53h wird insbesondere das Material der Wellpappe 1 zwischen den Formgebern 16g, 17g und 16h, 17h gezielt beeinflusst und vergleichmäßigt, was die Qualität der Rillungen 24, 25 verbessert bzw. Spannungen im Material der Wellpappe 1 verringert.

In der Fig. 15 ist eine nicht von der Erfindung umfasste Einrichtung 10i mit einem Formkörper 12i dargestellt, der aus zwei miteinander verbundenen Teilen 55 und 56 besteht. Während das eine Teil 55 die Befestigungszapfen 14 trägt, sind am anderen Teil 56 die Formgeber 16i, 17i angeordnet bzw. ausgebildet. Hierbei können die Formgeber 16i, 17i grundsätzlich entsprechend der bisher beschriebenen Ausführungsbeispiele ausgebildet sein. Wesentlich ist, dass das Teil 55 aus einem gegenüber dem Teil 56 weicheren Material besteht. Die Dicke der beiden Teile 55, 56 kann, je nach speziellem Anwendungsfall und Härte der Teile 55, 56 in etwa gleich groß oder aber auch unterschiedlich sein. Der besondere Vorteil des Formkörpers 12i besteht darin, dass durch das weichere Teil 55 sämtliche Toleranzen egalisiert werden können. Dies bewirkt, dass bei abgesenktem Werkzeugoberteil 101 bzw. Formkörper 12i stets ein optimaler Kraftschluss zur Wellpappe 1 erzeugt wird, der Rillungen 24, 25 von optimaler Qualität erzeugt.

Der Formkörper 12i kann entweder als Spritzgußteil ausgebildet sein, bei dem das eine Teil 55 an das andere Teil 56 angespritzt wird, oder aber als extrudiertes bzw. koextrudiertes Teil.

In der Fig. 16 ist eine Einrichtung 10j dargestellt, wie es in einem Stanzwerkzeug 110 eingesetzt werden kann. Man erkennt insbesondere zwei Stanzmesser 111, 112 für die Wellpappe 1, zwischen denen die Einrichtung 10j mit dem Formkörper 12j angeordnet ist. Der Formkörper 12j unterscheidet sich von dem Formkörper 12i im Wesentlichen durch einen Längsschlitz 57 und einen oval ausgebildeten Längskanal 58.

In den Fig. 17 bis 19 sind unterschiedliche Befestigungsmöglichkeiten von Einrichtungen 10k bis 10m bzw. Formkörpern 12k bis 12m dargestellt, wobei die Formkörper 12k bis 12m grundsätzlich von beliebiger Form sind, soweit die Form bzw. Ausbildung im Rahmen der Erfindung beschrieben wurde. Neben den Befestigungszapfen 14 bei dem Formkörper 12l ist es auch möglich, zur Verbindung des Formkörpers 12k mit dem Werkzeugoberteil 101 einen Längssteg 59 zu verwenden, der in einen entsprechenden Längsschlitz eingreift. Bei dem Formkörper 12m ist hingegen vorgesehen, diesen mit seiner Oberseite mit dem Werkzeug 100 bzw. einem entsprechend ausgebildeten Trägerelement (nicht dargestellt) zu verbinden, das wiederum in Löcher oder einen Schlitz am Werkzeugoberteil befestigt ist.

Die soweit beschriebenen erfindungsgemäßen Einrichtungen 10b, 10c, 10e und 10f können in vielfältiger Art und Weise abgewandelt bzw. modifiziert werden, ohne vom Erfindungsgedanken abzuweichen. So ist es insbesondere auch denkbar, mehr als zwei bzw. drei Formgeber 16, 17, z. B. vier, fünf oder eine noch größere Anzahl von Formgebern vorzusehen (Multiriller), die beispielsweise auf einer gekrümmten bzw. gerundeten Oberfläche angeordnet sind. Hierbei richtet sich der Verlauf der gekrümmten Oberfläche bzw. die Ausbildung der Rillungen insbesondere nach der Dicke des mit den Rillungen 24, 25 versehenen Materials.

### Bezugszeichenliste

- 1: Wellpappe
- 2: Außenlage
- 3: Innenlage
- 4: Zwischenlage
- 5: Rillung
- 7: Wellenbereich
- 8: Wellenbereich
- 9: Kante
- 10,10a -10m: Einrichtung
- 11: Loch
- 12,12a - 12m: Formkörper
- 13: Mittelteil
- 14: Steg
- 15: Dämpfungselement
- 16, 16d, 16g-16i: Formgeber
- 17, 17d, 17g-17i: Formgeher
- 18: Längsachse
- 19: Rundung
- 20, 20e, 20f: Ausbuchtung
- 21: Fläche
- 22: Erhebung
- 24: Rillung
- 25: Rillung
- 27: Teilbereich
- 28: Teilbereich
- 29: Aufnahme
- 30: Längsschlitz
- 31: Rilllinie
- 35: Trägerelement
- 36: Fortsatz
- 37: Aufnahme
- 38: Oberseite
- 39: Einbuchtung
- 40: Freiraum
- 42: Randbereich
- 43: Randbereich
- 44: Aufnahme
- 45: Aufnahme
- 46: Mittelteil
- 47: Erhebung
- 48: Freiraum
- 50: Ausbuchung
- 51, 51f, 51e: Unterfläche
- 52, 52f, 52e: Unterfläche
- 53g, 53h: Formgeber
- 55: Teil
- 56: Teil
- 57: Längsschlitz
- 58: Längskanal
- 59: Längssteg

- 100: Werkzeug
- 101: Werkzeugoberteil
- 102: Werkzeugunterteil
- 104: Aufnahme
- 105: Rilllinie
- 106: Rundung
- 107: Doppelpfeil
- 108: Pfeil
- 109: Rillnut
- 110: Stanzwekzeug
- 111: Stanzmesser
- 112: Stanzmesser
- R: Radius
- α, β: Winkel
- d: Dicke

## Patentansprüche

1. Einrichtung (10b; 10c; 10e; 10f) zum Rillen von Wellpappe (1) oder Karton, mit einem an einem Werkzeugoberteil (101) befestigbaren, streifenförmigen Rillwerkzeug, das zum Ausbilden von Rillungen (24, 25) gegen die im Bereich eines Werkzeugunterteils (102) angeordnete Wellpappe (1) oder den Karton verfahrbar ist, wobei das Rillwerkzeug einen Formkörper (12b; 12c; 12e; 12f) aufweist, der auf der der Wellpappe (1) oder dem Karton zugewandten Seite wenigstens zwei zueinander parallel angeordnete Formgeber (16; 16e; 16f; 17; 17e; 17f) zum Ausbilden der Rillungen (24, 25) aufweist,
**dadurch gekennzeichnet,**
**dass** der Formkörper (12b; 12c; 12e; 12f) aus hartem Kunststoff, insbesondere aus Polyamid (PA), ausgebildet ist, dass die Formgeber (16; 16e; 16f; 17; 17e; 17f) dazu ausgebildet sind, dass beim Ausbilden der Rillungen (24, 25) sich deren Abstand in horizontaler Richtung verringert, dass auf den einander abgewandten Seiten der Formgeber (16; 16e; 16f; 17; 17e; 17f) der Formkörper (12b; 12c; 12e; 12f) Flächenabschnitte (21; 21e; 21f) zur Fixierung der Wellpappe (1) oder des Kartons angeordnet sind, die gegenüber der Horizontalen um einen Winkel (α) geneigt sind,
wobei entweder ein Trägerelement (35) oder der Formkörper (12b) im einem Bereich zwischen den Formgebern (16, 17) oder in der Zone zwischen dem Trägerelement (35) und dem Formgeber (12b) einen Freiraum (40) ausbilden, sodass bei einer elastischen Verformung des Formgebers (12b) dessen Oberseite (38) teilweise in den Freiraum (40) gelangt,
oder wobei der Formkörper (12c) ein Mittelteil (46) aufweist, das an seinen gegenüberliegenden Seiten in Randbereiche (42, 43) übergeht, dass das Mittelteil (46) eine gerundet ausgebildete Erhebung (47) aufweist, dass im Bereich des Mittelteils (46) zwischen den Formgebern (16, 17) der Formkörper (12c) eine in etwa konstante Dicke (d) aufweist, und dass zwischen der Erhebung (47) und dem Werkzeugoberteil (101) ein Freiraum (48) ausgebildet ist, in den sich das Mittelteil (46) beim Ausbilden der Rillungen (24, 25) elastisch verformen kann,
oder wobei der Formkörper (12e; 12f) ebene Unterflächen (51e; 51f, 52e; 52f) aufweist, an die sich die Flächenabschnitte (21e; 21f) anschließen, und dass der Formkörper (12e; 12f) auf der dem Werkzeugoberteil (101) abgewandten Seite eine Ausbuchtung (20e; 20f) zwischen den beiden Formgebern (16e; 16f, 17e; 17f) zur Aufnahme der Wellpappe (1) oder des Kartons aufweist.

2. Einrichtung nach Anspruch 1,
**dadurch gekennzeichnet,**
**dass** die Formgeber (16, 17) auf der der Wellpappe (1) oder dem Karton zugewandten Seite mit einer Rundung (19) ausgestattet sind.

3. Einrichtung nach Anspruch 1 oder 2,
**dadurch gekennzeichnet,**
**dass** der Formkörper (12c) als einstückiges Bauelement ausgebildet ist und Befestigungsabschnitte (42, 43) aufweist, die in Aufnahmen (44, 45) des Werkzeugoberteils (101) eingreifen und dort insbesondere durch Klemmschluss gehalten sind.

4. Einrichtung nach Anspruch 1 oder 2,
**dadurch gekennzeichnet,**
**dass** der Formkörper (12b) als Formatteil ausgebildet und in dem Trägerelement (35) angeordnet ist, und dass das Trägerelement (35) zapfenförmige Fortsätze (36) aufweist, die in Aufnahmen (104) des Werkzeugoberteils (101) eingreifen und dort insbesondere durch Klemmschluss gehalten sind.

## Claims

1. A device (10b; 10c; 10e; 10f) for grooving corrugated board (1) or cardboard, comprising a strip-shaped grooving tool which can be fixed to an upper tool part (101) and which can be moved against the corrugated board (1) disposed in the area of a lower tool part (102) or against the cardboard for forming grooves (24, 25), the grooving tool comprising a forming body (12b; 12c; 12e; 12f) which has at least two formers (16; 16e; 16f; 17; 17e; 17f) disposed parallel to one another at the side facing the corrugated board (1) or the cardboard for forming the grooves (24, 25),
**characterized in that**
the forming body (12b; 12c; 12e; 12f) is made of hard plastic, in particular polyamide (PA), that the formers (16; 16e; 16f; 17; 17e; 17f) are configured to reduce the distance between the groves (24, 25) in the horizontal direction during their formation, that the formers (16; 16e; 16f; 17; 17e; 17f) of the forming bodies (12b; 12c; 12e; 12f) are assigned surface sections (21; 21e; 21f) at the sides facing away from one another for fixing the corrugated board (1) or the cardboard being inclined at an angle (α) relative to the horizontal,
either a support element (35) or the forming body (12b) forming a free space (40) in an area between the formers (16, 17) or in the area between the support element (35) and the former (12b), the upper side (38) of the former (12b) thus partially passing into the free space (40) in the case of an elastic deformation,
or the forming body (12c) having a middle part (46) which passes into edge areas (42, 43) at its opposite sides, that the middle part (46) has a rounded protrusion (47), that the forming body (12c) has an approximately constant thickness (d) in the area of the middle part (46) between the formers (16, 17), and that a free space (48) into which the middle part (46) can deform elastically when forming the grooves (24, 25) is realized between the protrusion (47) and the upper tool part (101),
or the forming body (12e; 12f) having plane lower surfaces (51e; 51f, 52e; 52f) which are followed by the surface sections (21e; 21f), and that the forming body (12e; 12f) has a bulge (20e; 20f) between the two formers (16e; 16f, 17e; 17f) at the side facing away from the upper tool part (101) for accommodating the corrugated board (1) or the cardboard.

2. The device according to claim 1,
**characterized in that**
the formers (16, 17) are provided with a rounding (19) at the side facing the corrugated board (1) or the cardboard.

3. The device according to claim 1 or 2,
**characterized in that**
the forming body (12c) is realized as an one-piece component and
has fixation sections (42, 43) which engage in receptions (44, 45) of the upper tool part (101) and are held, in particular, by clamping.

4. The device according to claim 1 or 2,
**characterized in that**
the forming body is realized as a format part and disposed inside the support element (35), and that the support element (35) has pin-shaped extensions (36) which engage in receptions (104) of the upper tool part (101) and are held, in particular, by clamping.

## Revendications

1. Dispositif (10b ; 10c ; 10e ; 10f) destiné à rainurer du carton ondulé (1) ou du carton, comprenant un outil de rainurage en forme de bande qui peut être fixé sur une partie supérieure d'outil (101) et qui est déplaçable par rapport au carton ondulé (1) qui est disposé dans la zone d'une partie inférieure d'outil (102) ou par rapport au carton pour former des rainures (24, 25), l'outil de rainurage ayant un corps moulé (12b ; 12c ; 12e ; 12f) qui a au moins deux conformateurs (16 ; 16e ; 16f ; 17 ; 17e ; 17f) disposés parallèlement l'un à l'autre sur le côté tourné vers le carton ondulé (1) ou vers le carton pour former les rainures (24, 25),
**caractérisé en ce que**
le corps moulé (12b ; 12c ; 12e ; 12f) est réalisé en matière plastique dure, notamment polyamide (PA), que les conformateurs (16 ; 16e ; 16f ; 17 ; 17e ; 17f) sont réalisés afin de réduire la distance dans la direction horizontale pendant la formation des rainures (24, 25), que des sections de surface (21 ; 21e ; 21f) destinés à fixer le carton ondulé (1) ou le carton inclinées d'un angle (α) par rapport à l'horizontale sont disposées sur les côtés opposés des conformateurs (16 ; 16e; 16f ; 17 ; 17e ; 17f) des corps moulés (12b ; 12c ; 12e ; 12f),
un élément de support (35) ou le corps moulé (12b) formant un espace libre (40) dans une zone entre les conformateurs (16, 17) ou dans la zone entre l'élément de support (35) et le conformateur (12b) de sorte que le côté supérieur (38) du conformateur (12b) passe partiellement dans l'espace libre (40) pendant sa déformation élastique,
ou le conformateur (12c) ayant une partie centrale (46) qui passe en des zones de bord (42, 43) aux côtés opposés, que la partie centrale (46) a une bosse (47) arrondie, que le conformateur (12c) a une épaisseur (d) sensiblement constante dans la zone de la partie centrale (46) entre les conformateurs (16, 17) des corps moulés (12c), et qu'un espace libre (48), dans lequel la partie centrale (46) peut se déformer élastiquement pendant la formation des rainures (24, 25), est réalisé entre la bosse (47) et la partie supérieure d'outil (101)
ou le corps moulé (12e ; 12f) ayant des surfaces inférieures planes (51e ; 51f, 52e ; 52f) qui sont suivies par les sections de surface (21e ; 21f), et que le corps moulé (12e ; 12f) a une protubérance (20e ; 20f) entre les deux conformateurs (16e ; 16f, 17e ; 17f) sur le côté opposé à la partie supérieure d'outil (101) pour recevoir le carton ondulé (1) ou le carton.

2. Dispositif selon la revendication 1,
**caractérisé en ce que**
les conformateurs (16, 17) sont pourvus d'un arrondi (19) sur le côté tourné vers le carton ondulé (1) ou vers le carton.

3. Dispositif selon la revendication 1 ou la revendication 2,
**caractérisé en ce que**
le corps moulé (12c) est formé comme un composant monobloc et qu'il a des parties de fixation (42, 43) qui s'engagent dans des logements (44, 45) de la partie supérieure d'outil (101) et qui sont retenues par un blocage.

4. Dispositif selon la revendication 1 ou la revendication 2,
**caractérisé en ce que**
le corps moulé (12b) est formé comme une pièce de mise en format et disposé dans l'élément de support (35), et que l'élément de support (35) a des prolongements (36) en forme des tenons qui s'engagent dans des logements (104) de la partie supérieure d'outil (101) et qui sont retenus par un blocage.
